# DEMANDE DE BREVET EUROPEEN

(11) **EP 4 557 505 A1**
(43) Date de publication de la demande: **21.05.2025**
(21) Numéro de dépôt: 24213168.8
(22) Date de dépôt: 15.11.2024
(51) Int. Cl.: H01P 5/12

(54) **GUIDE D'ONDES MILLIMÉTRIQUES ET SYSTÈME DE TRANSMISSION COMPRENANT UN TEL GUIDE D'ONDES**

(30) Priorité: 17.11.2023 FR 2312646
(71) Demandeur: Commissariat à l'Energie Atomique et aux Energies Alternatives, 75015 Paris (FR)
(72) Inventeur: GONZALEZ JIMENEZ, José Luis, 38054 Grenoble Cedex 09 (FR)
(74) Mandataire: Cabinet Beaumont

(57) **Abrégé**

La présente description concerne un guide d'ondes millimétriques (50) comprenant une première partie (51) reliée à une deuxième partie (52), la première partie (51) comprenant des premiers guides d'ondes (54₁, 54₂, 54₃) chacun étant configuré pour recevoir une première onde millimétrique, et la deuxième partie correspondant à un deuxième guide d'onde, chaque premier guide d'onde (54₁, 54₂, 54₃) comprenant une première extrémité libre (55₁, 55₂, 55₃) et une deuxième extrémité jointive avec le deuxième guide d'ondes (52), chaque premier et deuxième guide d'ondes étant en un matériau diélectrique.

## Description

### Domaine technique

La présente demande concerne un guide d'ondes millimétriques en un matériau diélectrique et un système de transmission d'ondes millimétriques comprenant un tel guide d'ondes.

### Technique antérieure

Il est connu de transmettre des ondes millimétriques par un guide d'ondes en matière plastique diélectrique. Pour certaines applications, il est souhaitable de pouvoir transmettre des ondes millimétriques correspondant à l'agrégation de plusieurs ondes millimétriques dans des bandes de fréquences différentes correspondant chacune à un signal à transmettre.

La figure 1 est un schéma représentant un exemple d'un système 5 de transmission d'ondes millimétriques. Le système 5 de transmission d'ondes millimétriques comprend un dispositif d'émission 10 d'ondes millimétriques, un dispositif de réception 30 d'ondes millimétriques, et un guide d'ondes 20 en matériau plastique diélectrique transmettant les ondes électromagnétiques millimétriques entre le dispositif d'émission 10 et le dispositif de réception 30.

Le dispositif d'émission 10 d'ondes millimétriques comprend N blocs d'émission 11₁ à 11_{N}, N étant un nombre entier compris entre 2 et 8 typiquement, mais pouvant être un nombre entier plus élevé, N étant égal à 3 à titre d'exemple en figure 1. Chaque bloc d'émission 11ᵢ, i variant de 1 à N, comprend un circuit de modulation 12ᵢ recevant au moins un signal numérique SBTᵢ et fournissant un signal analogique STᵢ dans une bande de fréquences qui peut dépendre du bloc 11ᵢ. Le dispositif d'émission 10 comprend en outre un circuit de combinaison 14 recevant les signaux analogiques ST₁ à ST_{N} fournis par les blocs d'émission 11₁ à 11_{N} et fournissant un signal analogique global STG dans une bande de fréquences de transmission ΔB correspondant sensiblement à la somme des signaux ST₁ à ST_{N} pour commander une antenne 15 d'émission d'ondes électromagnétiques millimétriques. Le circuit de combinaison 14 peut être réalisé par des pistes conductrices d'un circuit imprimé. Les ondes électromagnétiques millimétriques fournies par l'antenne 15 sont guidées par le guide d'ondes 20 jusqu'au dispositif de réception 30.

Le dispositif de réception 30 d'ondes millimétriques comprend une antenne 31 de réception des ondes millimétriques captant les ondes électromagnétiques millimétriques fournis par le guide d'ondes 20 et fournissant un signal de réception SRG dans la bande de transmission ΔB. Le dispositif de réception 30 comprend en outre un circuit de répartition 32 recevant le signal analogique de réception SRG et fournissant M signaux analogiques de réception SR₁ à SR_{M} à M blocs de réception 33₁ à 33_{M}, M étant un nombre entier compris entre 1 et 8 typiquement, mais pouvant être un nombre entier plus élevé, M étant égal à 3 à titre d'exemple en figure 1. Chaque bloc de réception 33ⱼ, j variant de 1 à M, comprend un circuit de démodulation 34ⱼ recevant le signal de réception SRⱼ et fournissant un signal SBRⱼ dans la bande de fréquences finale.

Un inconvénient du système 5 de transmission d'ondes millimétriques de la figure 1 est que la génération du signal analogique global STG peut présenter des pertes importantes. Un inconvénient du système 5 de transmission d'ondes millimétriques de la figure 1 est qu'un bon couplage entre le guide d'ondes 20 et chaque antenne 31 et 35 peut être difficile à mettre en oeuvre sur la totalité de la bande de fréquences de transmission ΔB qui peut être supérieure à plusieurs dizaines de GHz.

### Résumé de l'invention

Un mode de réalisation pallie tout ou partie des inconvénients des guide d'ondes millimétriques en un matériau diélectrique et des systèmes de transmission d'ondes millimétriques comprenant un tel guide d'ondes connus.

Un mode de réalisation prévoit un guide d'ondes millimétriques comprenant une première partie reliée à une deuxième partie, la première partie comprenant des premiers guides d'ondes, chacun étant configuré pour recevoir une première onde millimétrique, et la deuxième partie correspondant à un deuxième guide d'onde, chaque premier guide d'onde comprenant une première extrémité libre et une deuxième extrémité jointive avec le deuxième guide d'ondes, chaque premier et deuxième guide d'ondes étant en totalité en un matériau diélectrique.

Selon un mode de réalisation, le guide d'ondes millimétriques comprend en outre une troisième partie comprenant des troisièmes guides d'ondes, chaque troisième guide d'ondes comprenant une première extrémité libre et une deuxième extrémité jointive avec le deuxième guide d'ondes.

Selon un mode de réalisation, les premiers et deuxième guides d'ondes comprennent chacun un tube délimitant un volume interne rempli d'un gaz, d'un mélange de gaz, d'un fluide ou d'un solide dont la constante diélectrique est inférieure à celle du matériau diélectrique.

Selon un mode de réalisation, les dimensions des sections droites des premiers guides d'ondes sont différentes.

Selon un mode de réalisation, la section droite du tube d'au moins l'un des premiers guides d'ondes est rectangulaire et la section droite du tube du deuxième guide d'ondes est circulaire.

Selon un mode de réalisation, les premiers et deuxième guides d'ondes sont chacun en une matière plastique, notamment du polytétrafluoroéthylène, du polypropylène ou du polystyrène.

Un mode de réalisation prévoit également un système de transmission de premières ondes millimétriques comprenant un guide d'ondes millimétriques tel que défini précédemment, un dispositif d'émission d'ondes millimétriques et un dispositif de réception d'ondes millimétriques, le dispositif d'émission d'ondes millimétriques comprenant, pour chaque premier guide d'onde, une antenne configurée pour l'émission d'ondes millimétriques et couplée avec ledit premier guide d'onde.

Selon un mode de réalisation, chaque première onde millimétrique a une bande de fréquences comprises entre 30 GHz et 300 GHz.

Selon un mode de réalisation, les bandes de fréquences des premières ondes millimétriques sont distinctes.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1, décrite précédemment, est un schéma représentant un exemple d'un système de transmission d'ondes millimétriques ;
la figure 2 est un schéma représentant un mode de réalisation d'un système de transmission d'ondes millimétriques ;
la figure 3 est un schéma représentant un autre mode de réalisation d'un système de transmission d'ondes millimétriques ;
la figure 4 est une vue en coupe droite, partielle et schématique, d'un mode de réalisation d'une branche d'un guide d'ondes du système de transmission d'ondes millimétriques de la figure 2 ;
la figure 5 est une vue en perspective, partielle et schématique, d'un mode de réalisation du guide d'ondes du système de transmission d'ondes millimétriques de la figure 2 ;
la figure 6 est une vue en perspective, partielle et schématique, d'un autre mode de réalisation du guide d'ondes du système de transmission d'ondes millimétriques de la figure 2 ;
la figure 7 et la figure 8 sont respectivement une vue de dessus et une vue de côté, partielles et schématiques, d'un mode de réalisation d'assemblage entre le guide d'ondes et un dispositif d'émission du système de transmission d'ondes millimétriques de la figure 2 ;
la figure 9 et la figure 10 sont respectivement une vue de dessus et une vue de côté, partielles et schématiques, d'un autre mode de réalisation d'assemblage entre le guide d'ondes et le dispositif d'émission du système de transmission d'ondes millimétriques de la figure 2 ;
la figure 11 est un schéma par blocs d'un mode de réalisation d'un bloc d'émission du système de transmission d'ondes millimétriques de la figure 2 ;
la figure 12 est un schéma par blocs d'un autre mode de réalisation du bloc d'émission du système de transmission d'ondes millimétriques de la figure 2 ; et
la figure 13 est une vue en perspective, partielle et schématique, du volume interne d'un mode de réalisation du guide d'ondes du système de transmission d'ondes millimétriques de la figure 2 intégrant une fonction de filtrage.

### Description des modes de réalisation

De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques.

Par souci de clarté, seuls les étapes et éléments utiles à la compréhension des modes de réalisation décrits ont été représentés et sont détaillés. En particulier, les circuits d'émission et de réception d'ondes millimétriques sont bien connus de l'homme du métier et ne sont pas décrits en détail.

Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais "coupled") entre eux, cela signifie que ces deux éléments peuvent être connectés ou être reliés par l'intermédiaire d'un ou plusieurs autres éléments.

Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence sauf précision contraire à l'orientation des figures.

Sauf précision contraire, les expressions "environ", "approximativement", "sensiblement", et "de l'ordre de" signifient à 10 % près, de préférence à 5 % près. Dans la suite de la description, on appelle onde millimétrique une onde électromagnétique dont la longueur d'onde peut varier entre 1 mm et 10 mm, ce qui correspond à une fréquence pouvant varier entre 30 GHz et 300 GHz.

La figure 2 est un schéma représentant un mode de réalisation d'un système 40 de transmission d'ondes millimétriques. Le système de transmission d'ondes millimétriques 40 comprend l'ensemble des éléments du système 5 de transmission d'ondes millimétriques représenté en figure 1 à la différence que le circuit de combinaison 14, l'antenne 15, l'antenne 31, et le circuit de répartition 32 ne sont pas présents, que le dispositif d'émission 10 comprend une antenne 42ᵢ pour chaque bloc d'émission 11ᵢ, i variant de 1 à N, que le dispositif de réception 30 comprend une antenne 44ⱼ pour chaque bloc de réception 33ⱼ, j variant de 1 à M, et que le guide d'ondes 20 est remplacé par un guide d'ondes 50. Chaque bloc d'émission 11ᵢ, i variant de 1 à N, et l'antenne correspondante 42ᵢ forme alors un circuit d'émission 45ᵢ d'ondes millimétriques dans une bande de fréquences de transmission ΔBᵢ.

Selon un mode de réalisation, le guide d'ondes 50 comprend une première partie également appelée partie de collecte 51, une deuxième partie 52, et une troisièmes partie également appelée partie de distribution 53. Le guide d'ondes central 52 relie la partie de collecte 51 à la partie de distribution 53.

La partie de collecte 51 comprend N branches 54₁ à 54_{N} (trois branches 54₁, 54₂, et 54₃ étant représentées à titre d'exemple en figure 2). Chaque branche 54₂, i variant de 1 à N, correspond à un premier guide d'ondes. La deuxième partie 52 correspond à un deuxième guide d'ondes et appelée guide d'ondes central par la suite. Chaque branche 54ᵢ, i variant de 1 à N, comprend une extrémité libre 55ᵢ et est connecté, du côté opposé à l'extrémité libre 55ᵢ, au guide d'ondes central 52. La partie de distribution 53 comprend M branches 56₁ à 56_{M} (trois branches 56₁, 56₂, et 56₃ étant représentées en figure 2). Selon l'application envisagée, le nombre M peut être égal à N ou différent de N. Chaque branche 56ⱼ, j variant de 1 à M, correspond à un troisième guide d'ondes qui comprend une extrémité libre 57ⱼ et qui est connecté, du côté opposé à l'extrémité libre 57ⱼ, au guide d'ondes central 52.

Selon un mode de réalisation, le guide d'ondes 50 est en totalité en un matériau diélectrique. En particulier, le guide d'ondes 50 ne comprend pas d'éléments conducteurs électriquement, notamment d'éléments métalliques. Ceci permet notamment de façon avantageuse de pouvoir réaliser un guide d'ondes 50 souple, en particulier présentant des déformations élastiques.

Chaque antenne 42ᵢ, i variant de 1 à N, est disposée à proximité, de préférence, au contact de l'extrémité axiale 55₂ de la branche 54ᵢ. Chaque antenne 42ᵢ est par exemple adaptée à émettre des ondes millimétriques qui se propagent dans la branche 54ᵢ correspondante. Chaque antenne 42ᵢ est adaptée à émettre une onde millimétrique dans la bande de fréquences de transmission ΔBᵢ. Par couplage entre l'antenne 42ᵢ et la branche 54ᵢ correspondante, l'onde millimétrique dans la bande de fréquences de transmission ΔBᵢ se propage dans la branche 54ᵢ jusqu'au guide d'ondes central 52. Les ondes millimétriques s'additionnent à la jonction entre chaque branche 54ᵢ et le guide d'ondes central 52 pour former une onde millimétrique dans la bande de fréquences de transmission ΔB. Chaque antenne 44ⱼ, j variant de 1 à M, est disposée à proximité, de préférence, au contact de l'extrémité axiale 57ⱼ de la branche 56ⱼ. Chaque antenne 44ⱼ est par exemple adaptée à capter des ondes millimétriques qui se propagent dans la branche 56ⱼ correspondante.

Pour le système 40 de la figure 2, l'agrégation des ondes millimétriques dans les bandes de fréquences de transmission ΔBᵢ est réalisée par le guide d'ondes 50 tandis que pour le système 5 de la figure 2, cette agrégation est réalisée sur les signaux STᵢ par le circuit de combinaison 14 du dispositif d'émission 10. L'agrégation des ondes millimétriques dans les bandes de fréquences de transmission ΔBᵢ peut, de façon avantageuse, être réalisée avec moins de pertes, notamment de pertes d'insertion, par le guide d'ondes 50 que lorsqu'elle est réalisée le circuit de combinaison 14. De même, pour le système 40 de la figure 2, la répartition des ondes millimétriques dans les bandes de fréquences de transmission ΔBᵢ est réalisée par le guide d'ondes 50 tandis que pour le système 5 de la figure 2, cette répartition est réalisée sur les signaux STᵢ par le circuit de répartition 32 du dispositif de réception 30. La répartition des ondes millimétriques dans les bandes de fréquences de transmission ΔBᵢ peut, de façon avantageuse, être réalisée avec moins de pertes, notamment de pertes d'insertion, par le guide d'ondes 50 que lorsqu'elle est réalisée le circuit de répartition 32.

Selon une application, les signaux STᵢ, i variant de 1 à N, correspondent à des signaux différents. Les bandes de fréquences de transmission ΔBᵢ peuvent alors être distinctes et la bande de fréquences de transmission ΔB peut correspondre à la somme des bande de fréquences de transmission ΔBᵢ. La largeur de la bande de fréquences de transmission ΔB est alors supérieure à la largeur de chaque bande de fréquences de transmission ΔBᵢ. Selon un mode de réalisation, la largeur de chaque bandes de fréquences de transmission ΔBᵢ peut être inférieure à 10 GHz. A titre d'exemple, le dispositif d'émission 10 peut fournir des signaux ST₁, ST₂, ST₃, et ST₄, le signal ST₁ étant dans la bande de fréquences ΔB₁ de 122 GHz à 131 GHz, le signal ST₂ étant dans la bande de fréquences ΔB₂ de 131 GHz à 140 GHz, le signal ST₃ étant dans la bande de fréquences ΔB₃ de 140 GHz à 149 GHz, et le signal ST₄ étant dans la bande de fréquences ΔB₄ de 149 GHz à 157 GHz. La largeur de chaque bande de fréquences ΔB₁, ΔB₂, ΔB₃, et ΔB₄ est égale à 9 GHz. Les ondes millimétriques transportées dans le guide d'ondes central 52 sont alors dans la bande de fréquences ΔB de 122 GHz à 157 GHz. La largeur de la bande de fréquences ΔB est égale à 35 GHz. L'efficacité du couplage entre un guide d'ondes millimétriques et une antenne dépend notamment de la largeur de la bande de fréquences de l'ondes millimétriques à transmettre au guide d'ondes. De ce fait, le couplage entre chaque antenne 42ᵢ et le branche 54ᵢ pour le système 40 de la figure 2, qui est à réaliser sur la bande de fréquences ΔBᵢ, peut, de façon avantageuse, être plus efficace que le couplage entre l'antenne 15 et le guide d'ondes 20 pour le système 5 de la figure 2 qui est à réaliser sur la bande de fréquences ΔB plus large.

Selon une application, les signaux STᵢ sont identiques. Les bandes de fréquences de transmission ΔBᵢ peuvent alors être sensiblement identiques et la bande de fréquences de transmission ΔB peut être sensiblement égale à la bande de fréquences de transmission ΔBᵢ. Une telle application permet de générer une ondes millimétriques de forte puissance transportée par le guide d'ondes central 52 à partir d'ondes millimétriques de puissance réduite émis par chaque antenne 42ᵢ, i variant de 1 à N.

Selon un mode de réalisation, le mode de propagation des ondes électromagnétiques dans le guide d'ondes 50 est différent du mode transverse électromagnétique, également appelé mode TEM.

La figure 3 est un schéma représentant un mode de réalisation d'un système 60 de transmission d'ondes millimétriques. Le système 60 de transmission d'ondes millimétriques comprend l'ensemble des éléments du système 40 de transmission d'ondes millimétriques représentés en figure 2 à la différence que le dispositif de réception 30 comprend un seul bloc de réception 33₁, et que le guide d'ondes 50 ne comprend pas la partie de distribution 53, le guide central 52 comprenant une extrémité 58 située en vis-à-vis de l'antenne 44₁ du bloc de réception 33₁. Ce mode de réalisation peut notamment être mis en oeuvre dans le cas où les bandes de fréquences de transmission ΔBᵢ sont sensiblement identiques et la bande de fréquences de transmission ΔB.

La figure 4 est une vue en coupe droite d'un mode de réalisation de la branche 54₁ du guide d'ondes 50 du système de transmission d'ondes millimétriques 40 de la figure 2. La branche 54₁ comprend un tube 62 en un matériau plastique diélectrique délimitant un volume interne 64. Le volume interne 64 peut être rempli d'un gaz ou d'un mélange gazeux, par exemple de l'air, ou d'un matériau diélectrique liquide ou solide dont la constante diélectrique peut être inférieure à celle du matériau diélectrique composant le tube 62. De préférence, le volume interne 64 est rempli d'air. Selon un mode de réalisation, le tube 62 est entouré d'une gaine, non représentée en figure 4, en un matériau diélectrique dont la constante diélectrique est inférieure à celle du matériau diélectrique composant le tube 62. Selon un autre mode de réalisation, la branche 54₁ comprend une tige pleine du matériau plastique diélectrique.

Selon un mode de réalisation, le tube 62 ou la tige pleine a une section droite sensiblement rectangulaire ou circulaire, d'autres formes de sections étant néanmoins envisageables (par exemple, une section elliptique). De préférence, le tube 62 ou la tige pleine a une section droite sensiblement rectangulaire qui favorise la propagation d'ondes millimétriques dans le mode TE10. Dans le mode de réalisation illustré en figure 4, le tube 62 ou la tige a une section droite sensiblement rectangulaire ayant une largeur L et une hauteur H. Selon un mode de réalisation, la largeur L est comprise entre 0,5 mm et 10 mm. Selon un mode de réalisation, la hauteur H est comprise entre 0,25 mm et 5 mm. Selon un mode de réalisation, l'épaisseur E de la paroi du tube 62 est comprise entre 0,5 mm et 10 mm.

La constante diélectrique du matériau diélectrique formant le tube 62 ou la tige de la branche 54₁ est par exemple comprise entre 1 et 4, de préférence comprise entre 2 et 4. L'angle de perte ou tangente delta du matériau diélectrique formant le tube 62 ou la tige de la branche 54₁ est par exemple inférieure à 10⁻³ pour assurer des pertes minimales du signal dans la branche 54₁. Ce matériau peut être une matière plastique diélectrique telle que par exemple du polytétrafluoroéthylène, du polypropylène ou du polystyrène. A titre d'exemple, pour un matériau de constante diélectrique égale à 2 et pour une fréquence comprise entre 30 GHz et 300 GHz, la longueur d'onde des ondes électromagnétiques se propageant dans la branche 54₁ est comprise entre 7 mm et 0,7 mm. On peut par exemple utiliser des ondes à une fréquence de l'ordre de 60 GHz, pour laquelle, pour un matériau de constante diélectrique égale à 2, la longueur d'onde est égale à 3,5 mm.

Chaque branche 54₂ à 54_{N} peut avoir les mêmes caractéristiques que celles décrites précédemment pour la branche 54₁. Chaque branche 56₁ à 56_{M} peut avoir les mêmes caractéristiques que celles décrites précédemment pour la branche 54₁. Le guide d'ondes central 52 peut avoir les mêmes caractéristiques que celles décrites précédemment pour la branche 54₁.

Selon un mode de réalisation, les dimensions des sections droites des branches 54₁ à 54_{N} sont différentes. En particulier, les dimensions de la section droite de la branche 54ᵢ sont adaptées à la bande de fréquences ΔBᵢ des ondes millimétriques transportées par la branche 54ᵢ. Selon un autre mode de réalisation, les dimensions des sections droites des branches 54₁ à 54_{N} sont identiques. Selon un mode de réalisation, les dimensions des sections droites des branches 56ᵢ à 56_{M} sont différentes. En particulier, les dimensions des sections droites de la branche 56ⱼ sont adaptées à la bande de fréquences des ondes millimétriques devant être traitées par le bloc de réception 33j associé avec la branche 56ⱼ. Selon un autre mode de réalisation, les dimensions des sections droites des branches 56ᵢ à 56_{M} sont identiques.

Selon un mode de réalisation, la forme (par exemple forme circulaire, forme rectangulaire, etc.) de la section droite du guide d'ondes central 52 est différente de la forme de la section droite des branches 54₁ à 54_{N}.

La figure 5 est une vue en perspective, partielle et schématique, d'un mode de réalisation du guide d'ondes 50 dont la partie de collecte 51 comprend deux branches 54₁ et 54₂, le nombre de branche 54ᵢ pouvant toutefois être supérieur à 2, ayant chacune une section droite de forme rectangulaire et dont le guide d'ondes central 52 a une section droite de forme circulaire.

Ceci peut être avantageux dans la mesure où le guide d'ondes 52 peut avoir une longueur supérieure à la longueur de chaque branche 54₁ et 54₂ et la fabrication à une échelle industrielle d'un guide d'ondes ayant une section droite de forme circulaire est plus simple que la fabrication d'un guide d'ondes ayant une section droite de forme rectangulaire. Chaque branche 54₁, 54₂ ayant une section droite de forme rectangulaire qui reçoit une onde millimétrique fournie par l'antenne 42₁, 42₂ associée permet de réduire les pertes lors de la captation par la branche 54₁, 54₂ de l'onde millimétrique émise par l'antenne 42₁, 42₂ associée.

Ceci peut en outre permettre la transmission sur le guide d'ondes central 52 de section circulaire d'une première onde millimétrique issue de la branche 54₁ et d'une deuxième onde millimétrique issue de la branche 54₂, les première et deuxième ondes millimétriques étant polarisées de façon orthogonale, les bandes de fréquences ΔB₁ et ΔB₂ pouvant être identiques. Ceci permet avantageusement de doubler le débit de transmission de données sur la bande de fréquences ΔB₁.

Le guide d'ondes 50 peut correspondre à une pièce monobloc ou être obtenu par assemblage de plusieurs pièces.

La figure 6 est une vue en perspective, partielle et schématique, d'un mode de réalisation du guide d'ondes 50 dont la partie de collecte 51 comprend deux branches 54₁ et 54₂, le nombre de branche 54ᵢ pouvant toutefois être supérieur à 2, et qui correspond à une pièce distincte du guide d'ondes central 52. Les procédés de fabrication du guide d'ondes central 52 et de la partie de collecte 51 peuvent alors être différents. A titre d'exemple, le guide d'ondes central 52 peut être fabriqué par extrusion et la partie de collecte 51 peut être fabriquée par moulage.

La figure 7 et la figure 8 sont respectivement une vue de dessus et une vue de côté, partielles et schématiques, illustrant la connexion entre le guide d'ondes 50 et le dispositif d'émission 10 selon un mode de réalisation. La figure 9 et la figure 10 sont des figures analogues respectivement à la figure 7 et à la figure 8 illustrant la connexion entre le guide d'ondes 50 et le dispositif d'émission 10 selon un autre mode de réalisation.

Sur les figures 7 à 10, la partie de collecte 51 du guide d'ondes 50 comprend deux branches 54₁ et 54₂, le nombre de branche 54ᵢ pouvant toutefois être supérieur à 2. Sur les figures 7 à 10, le dispositif d'émission 10 comprend à titre d'exemple un circuit imprimé 70 et au moins un microprocesseur 72 monté sur le circuit imprimé 70. Les antennes 42₁ et 42₂ sont formées par des pistes conductrices 74 du circuit imprimé 70, les antennes 42₁ et 42₂ étant représentées en traits pointillés en figure 9.

Sur les figures 7 et 8, le guide d'ondes 50 est monté selon un couplage dit sur le bord (en anglais edge coupling) . Les antennes 42₁ et 42₂ sont formées le long d'un bord 76 du circuit imprimé 70 et les branches 54₁ et 54₂ du guide d'ondes 50 sont disposées le long du bord 76 de façon que l'axe de chaque branche 54₁, 54₂ à l'extrémité 55₁, 55₂ soit sensiblement parallèle au plan du circuit imprimé 70. Chaque antenne 42₁, 42₂ peut être au contact de l'extrémité 55₁, 55₂ de la branche 54₁, 54₂ correspondante.

Sur les figures 9 et 10, le guide d'ondes 50 est monté selon un couplage dit vertical. Les branches 54₁ et 54₂ du guide d'ondes 50 sont disposées de façon que l'axe de chaque branche 54₁, 54₂ à l'extrémité 55₁, 55₂ soit sensiblement perpendiculaire au plan du circuit imprimé 70. Chaque antenne 42₁, 42₂ peut être recouverte par la branche 54₁, 54₂ correspondante.

La figure 11 est un schéma par blocs d'un mode de réalisation d'un bloc d'émission 11ᵢ, i variant de 1 à N, dans lequel le bloc d'émission 11ᵢ reçoit un seul signal numérique SBTᵢ, et effectue une modulation pour fournir le signal SMT dans la bande de fréquences de transmission ΔBᵢ.

Le bloc 11ᵢ d'émission comprend :
- un convertisseur numérique/analogique 80 (DAC) recevant le signal SBTᵢ et fournissant un signal analogique dans une bande de fréquences de base ;
- un amplificateur à gain ajustable 81 (VGA)recevant le signal analogique fourni par le convertisseur numérique/analogique 80 et fournissant un signal analogique amplifié ;
- un filtre 82 recevant le signal analogique amplifié fourni par l'amplificateur à gain ajustable 81 et fournissant un signal filtré ;
- un mélangeur 83 recevant le signal filtré fourni par le filtre 82 et recevant en outre un signal oscillant LOᵢ et fournissant un signal dans la bande de fréquences de transmission ΔBᵢ correspondant au signal filtré fourni par le filtre 82 mélangé au signal oscillant LOᵢ ;
- un amplificateur 84 (IFA) recevant le signal fourni par le mélangeur 83 et fournissant le signal STᵢ qui correspond au signal fourni par le mélangeur 83 qui est amplifié.

La figure 12 est un schéma par blocs d'un autre mode de réalisation d'un bloc d'émission 11ᵢ, i variant de 1 à N. Dans ce mode de réalisation, le bloc d'émission 11ᵢ reçoit plusieurs signaux numériques SBTᵢ et effectue une première modulation pour fournir un signal analogique STIᵢ dans une bande de fréquences intermédiaire. Les bloc d'émission 11ᵢ fournit alors un signal analogique STGIᵢ égal à la somme des signaux analogique STIᵢ et effectue ensuite une deuxième modulation à partir du signal STGᵢ pour fournir le signal STᵢ dans la bande de fréquences de transmission ΔBᵢ.

Selon un mode de réalisation, le bloc d'émission 11ᵢ comprend :
- pour chaque signal numérique SBTᵢ reçu, un sous-bloc 85ᵢ qui comprend l'ensemble des éléments décrits précédemment en relation avec la figure 11 et qui fournit le signal analogique STIᵢ dans une bande de fréquences intermédiaire ;
- un circuit de combinaison 86 recevant les signaux STIᵢ fournis par les sous-blocs 85ᵢ et fournissant le signal global STGᵢ correspondant sensiblement à la somme des signal STᵢ ;
- un mélangeur 87 recevant le signal global STGᵢ et recevant en outre un signal oscillant LO2ᵢ et fournissant un signal dans la bande de fréquences de transmission ΔBᵢ, correspondant au signal global STGᵢ mélangé par le signal oscillant LO2ᵢ ; et
- un amplificateur 88 (PA) recevant le signal fourni par le mélangeur 87 et fournissant le signal STᵢ qui correspond au signal fourni par le mélangeur 87 qui est amplifié.

Pour certaines applications, il peut être souhaitable de filtrer le signal STᵢ, i variant de 1 à N, et/ou de filtrer le signal SRⱼ, j variant de 1 à M. Selon un mode de réalisation, ceci est réalisé en ajoutant, pour chaque bloc d'émission 11ᵢ, un filtre recevant le signal STᵢ et fournissant un signal filtré à l'antenne 42ᵢ et/ou en ajoutant, pour chaque bloc de réception 33ⱼ, un filtre recevant le signal SRⱼ de l'antenne 44ⱼ et fournissant un signal filtré au bloc de réception 33ⱼ.

Selon un autre mode de réalisation, cette fonction de filtrage est réalisée directement par le guide d'ondes 50. Selon un mode de réalisation, la fonction de filtrage peut être mise en oeuvre sur chaque branche 54ᵢ, sur le guide d'ondes central 52, et/ou sur chaque branche 56ⱼ. Selon un mode de réalisation, la fonction de filtrage est mise en oeuvre en prévoyant la branche 54ᵢ, le guide d'ondes central 52, et/ou la branche 56ⱼ avec une section droite qui varie le long de la branche 54ᵢ, le guide d'ondes central 52, et/ou la branche 56ⱼ.

La figure 13 est une vue en perspective, partielle et schématique du volume interne 64 de la branche 54₁ illustrant la réalisation d'une fonction de filtrage par la branche 54₁. A titre d'exemple, la section droite de la branche 54₁ comprend des variations brusques, par exemple une ou des zones d'étranglement 90 dans laquelle la section droite de la branche 54₁ est réduite, une ou des zones d'expansion 92 dans laquelle section droite de la branche 54₁ est augmentée, et/ou un ou des obstacles 94 sur le parcours des ondes millimétriques.

Divers modes de réalisation et variantes ont été décrits. La personne du métier comprendra que certaines caractéristiques de ces divers modes de réalisation et variantes pourraient être combinées, et d'autres variantes apparaîtront à la personne du métier. Le système 40 de la figure 2 peut être utilisé en mode duplex intégral, le dispositif d'émission 10 comprenant alors en outre un dispositif de réception d'ondes millimétriques, par exemple analogue au dispositif de réception 30, et le dispositif de réception 30 comprenant en outre un dispositif d'émission d'ondes millimétriques, par exemple analogue au dispositif de réception 10, de sorte que des ondes millimétriques peuvent être transportées par le guide d'ondes 50 dans les deux directions.

Enfin, la mise en oeuvre pratique des modes de réalisation et variantes décrits est à la portée de la personne du métier à partir des indications fonctionnelles données ci-dessus.

## Revendications

1. Guide d'ondes millimétriques (50) comprenant une première partie (51) reliée à une deuxième partie (52), la première partie (51) comprenant des premiers guides d'ondes (54₁, 54₂, 54₃), chacun étant configuré pour recevoir une première onde millimétrique, et la deuxième partie correspondant à un deuxième guide d'onde, chaque premier guide d'onde (54₁, 54₂, 54₃) comprenant une première extrémité libre (55₁, 55₂, 55₃) et une deuxième extrémité jointive avec le deuxième guide d'ondes (52), chaque premier et deuxième guide d'ondes étant en totalité en un matériau diélectrique.

2. Guide d'ondes millimétriques selon la revendication 1, comprenant en outre une troisième partie (53) comprenant des troisièmes guides d'ondes (56₁, 56₂, 56₃), chaque troisième guide d'ondes (56₁, 56₂, 56₃) comprenant une première extrémité libre (57₁, 57₂, 57₃) et une deuxième extrémité jointive avec le deuxième guide d'ondes (52).

3. Guide d'ondes millimétriques selon la revendication 1 ou 2, dans lequel les premiers et deuxième guides d'ondes comprennent chacun un tube (62) délimitant un volume interne (64) rempli d'un gaz, d'un mélange de gaz, d'un fluide ou d'un solide dont la constante diélectrique est inférieure à celle du matériau diélectrique.

4. Guide d'ondes millimétriques selon la revendication 3, dans lequel les dimensions des sections droites des premiers guides d'ondes (54₁, 54₂, 54₃) sont différentes.

5. Guide d'ondes millimétriques selon la revendication 3 ou 4, dans lequel la section droite du tube (62) d'au moins l'un des premiers guides d'ondes (54₁, 54₂, 54₃) est rectangulaire et dans lequel la section droite du tube (62) du deuxième guide d'ondes (52) est circulaire.

6. Guide d'ondes millimétriques selon l'une quelconque des revendications 1 à 5, dans lequel les premiers et deuxième guides d'ondes sont chacun en une matière plastique, notamment du polytétrafluoroéthylène, du polypropylène ou du polystyrène.

7. Système (40 ; 60) de transmission de premières ondes millimétriques comprenant un guide d'ondes millimétriques (50) selon l'une quelconque des revendications 1 à 6, un dispositif (10) d'émission d'ondes millimétriques et un dispositif (30) de réception d'ondes millimétriques, le dispositif (10) d'émission d'ondes millimétriques comprenant, pour chaque premier guide d'onde (54₁, 54₂, 54₃), une antenne (42₁, 42₂, 42₃) configurée pour l'émission d'ondes millimétriques et couplée avec ledit premier guide d'onde.

8. Système selon la revendication 7, dans lequel chaque première onde millimétrique a une bande de fréquences comprises entre 30 GHz et 300 GHz.

9. Système selon la revendication 8, dans lequel les bandes de fréquences des premières ondes millimétriques sont distinctes.
